# EUROPÄISCHE PATENTSCHRIFT

(11) **EP 0 768 227 B1**
(45) Veröffentlichungstag und Bekanntmachung des Hinweises auf die Patenterteilung: **05.01.2000**
(21) Anmeldenummer: 96810638.5
(22) Anmeldetag: 27.09.1996
(51) Int. Cl.: B61F 1/10

(54) **Wagenunterbau mit einer Druckplatte für eine Wagenkupplung**
Vehicle underframe with a pressure plate for a coupling
Chassis d'un véhicule avec une plaque de compression pour un attelage

(30) Priorität: 12.10.1995 CH 289095
(43) Veröffentlichungstag der Anmeldung: 16.04.1997
(73) Patentinhaber: Alusuisse Technology & Management AG, 8212 Neuhausen am Rheinfall (CH)
(72) Erfinder: Ritzl, Antal, 8047 Zürich (CH)

(56) Entgegenhaltungen:
- DE-A- 1 605 109
- GB-A- 1 230 763

## Beschreibung

Die Erfindung betrifft einen Wagenunterbau für Schienen-oder Strassenfahrzeuge, mit einer an einem Wagenboden befestigten Druckplatte für eine Wagenkupplung.

Bei Schienenfahrzeugen mit Mittelkupplung ist es bekannt, zur Befestigung der Druckplatte für die Wagenkupplung am Wagenboden zunächst ein quer zur Wagenlängsrichtung verlaufendes Zwischenprofil anzuschweissen und die Druckplatte über einen weiteren Schweissvorgang am Zwischenprofil festzulegen. Ein wesentlicher Nachteil dieser Befestigungsart wird darin gesehen, dass zur Festlegung der Druckplatte am Wagenboden mehrere aufwendige Schweissoperationen erforderlich sind.

Angesichts dieser Gegebenheiten hat sich der Erfinder die Aufgabe gestellt, die Befestigung einer Druckplatte an einem Wagenboden zu vereinfachen und gleichzeitig deren Abstützung zu verbessern.

Zur erfindungsgemässen Lösung der Aufgabe führt bei einem Wagenboden der eingangs erwähnten Art, dass die Druckplatte in einer quer zur Wagenlängsrichtung in ein mittiges Bodenprofil des Wagenbodens eingefrästen Nut eingesetzt und über ein in Wagenlängsrichtung am Bodenprofil festgelegtes, der Rückwand der Druckplatte stirnseitig anliegendes inneres Stützprofil abgestützt ist.

Das innere Stützprofil ist bevorzugt ein querschnittlich U-förmiges Profil, dessen Schenkelstreifen mit dem Bodenprofil unter Bildung einer Hohlkammer verschweisst sind, wobei das Stützprofil mit seiner der Druckplatte abgewandten Stirnseite zusätzlich an einem Querträger abgestützt sein kann.

Bei einer bevorzugten Ausgestaltung des erfindungsgemässen Wagenunterbaus liegt der Rückwand der Druckplatte in ihrem Umfangbereich eine querschnittlich U-förmige Abdeckung stirnseitig an. Die Seitenwände der Abdeckung sind mit dem Bodenprofil unter Bildung eines äusseren Stützkastens verschweisst. Damit ein freier Zugang zur Rückwand der Druckplatte zum Montieren bzw. Demontieren einer Kupplung gewährleistet ist, können die Seitenwände des äusseren Stützkastens im Bereich der Druckplatte Handlöcher aufweisen. Der Stützkasten kann mit seiner der Druckplatte abgewandten Stirnseite ebenfalls an einem Querträger abgestützt sein.

Zur Verschweissung der Schenkelstreifen des inneren Stützprofils und der Seitenwände des äusseren Stützkastens mit dem Bodenprofil sind am Bodenprofil zweckmässigerweise längslaufende innere bzw. äussere Schweissstreifen paarweise angeformt. Hierbei ist das Bodenprofil im Profilbereich zwischen inneren und äusseren Schweissstreifen bevorzugt verdickt ausgebildet, sodass die Nut innerhalb der verdickten Profilbereiche verläuft.

Das Bodenprofil und das innere Stützprofil sind bevorzugt aus einer stranggepressten Aluminiumlegierung gefertigt.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt schematisch in
- Fig. 1: einen Längsschnitt durch den Endteil eines Wagen unterbaus;
- Fig. 2: einen Querschnitt durch den Wagenunterbau von Fig. 1 nach deren Linie I-I;
- Fig. 3: die Draufsicht auf den Boden des Wagenunterbaus von Fig. 1.

Der in den Fig. 1 bis 3 dargestellte Endbereich des Wagenunterbaus eines in der Zeichnung nicht näher wiedergegebenen Schienenfahrzeuges weist gemäss Fig. 1 einen Wagenboden 10 auf, der einem Hauptquerträger 12 aufliegt und sich zum Wagenende E hin erstreckt. Eine Druckplatte 14 zur Montage einer in der Zeichnung nicht dargestellten Wagenkupplung --z.B. eine sogenannte Mittelkupplung -- ist quer zur Wagenlängsrichtung x angeordnet und sitzt in einer in den Wagenboden 10 eingefrästen Nut 16.

Die Druckplatte 14 ist über ein inneres Stützprofil 18 abgestützt, welches einerseits an der Rückwand 15 der Druckplatte 14 und andererseits am Hauptquerträger 12 anliegt.

Eine weitere Abstützung der Druckplatte 14 erfolgt über eine Abdeckung bzw. einen äusseren Stützkasten 20, der zwischen Druckplatte 14 und Hauptquerträger 12 angeordnet ist und der Rückwand 15 der Druckplatte 14 in ihrem Umfangbereich anliegt. Von der Druckplatte 14 erstreckt sich ein Kupplungsgehäuse 22 gegen das Wagenende.

Wie in den Fig. 2 und 3 gezeigt, setzt sich der Wagenboden 10 aus einzelnen in Wagenlängsrichtung x verlaufenden Bodenprofilen zusammen. Die Druckplatte 14 ist an einem mittigen Bodenprofil 24 festgelegt. Ueber seitliche Längsnuten 26 am Bodenprofil 24 lassen sich weitere Profile 24a anschliessen.

Das Bodenprofil 24 einer beispielsweisen Breite b von 600mm ist als Hohlkammerprofil ausgestaltet. Von der Profilunterseite 30 ragen paarweise längslaufende innere Schweissstreifen 32 sowie äussere Schweissstreifen 34 ab und sind bezüglich einer Symmetrieebene S des Bodenprofils 24 symmetrisch zueinander angeordnet. Im Profilbereich 36 zwischen den inneren Schweissstreifen 32 und den äusseren Schweissstreifen 34 beträgt die Profilwandstärke d beispielsweise 10mm und ist im Vergleich zur Wandstärke e von beispielsweise 4mm der übrigen Profilteile wesentlich erhöht.

Das innere Stützprofil 18 ist als querschnittlich U-förmiges Profil mit Schenkelstreifen 38 und Bodenstreifen 40 ausgestaltet. Hierbei ist der Abstand der beiden Schenkelstreifen 38 an den Abstand der beiden inneren Schweissstreifen 32 angepasst und die beiden inneren Schweissstreifen 32 sind mit den Schenkelstreifen 38 verschweisst. Durch die Verschweissung des inneren Stützprofils 18 mit dem Bodenprofil 24 wird eine Hohlkammer 19 gebildet. Auf gleiche Weise ist die querschnittlich ebenfalls U-förmig ausgebildete Abdeckung über von einer Bodenplatte 44 aufragende Seitenwände 42 mit den äusseren Schweissstreifen 34 unter Bildung des äusseren Stützkastens 20 verschweisst. Die Bodenplatte 44 kann sich über die gesamte Länge bis zum Hauptquerträger 12 parallel zum Bodenprofil 24 erstrecken oder auch vom unteren Rand der Druckplatte 14 zur Vergrösserung der Bodenfreiheit zunächst schräg nach oben verlaufen, wie in Fig. 1 angedeutet.

Zum Einsetzen der Druckplatte in die Nut 16 im Profil 24 wird vorgängig ein Schlitz quer durch die Schweissstreifen 32,34 gefräst, wobei die Frästiefe derart eingestellt wird, dass in den Profilbereichen 36 mit grosser Wandstärke d die Nut 16 ausgebildet wird. Die Breite t der Nut 16 bzw. der in die Schweissstreifen 32,34 gefrästen Schlitze entspricht im wesentlichen der Dicke der Druckplatte 14. Nach dem Einsetzen der Druckplatte 14 wird diese somit in den Schlitzen bzw. in der Nut 16 klemmend gehalten. Zur Erhöhung der Stabilität der Konstruktion ist die Druckplatte 14 zusätzlich mit dem Bodenprofil 24 sowie mit dem äusseren Stützkasten 20 verschweisst.

In den Seitenwänden 42 des äusseren Stützkastens 20 sind im Bereich der Druckplatte 14 Handlöcher 46 vorgesehen. Dadurch ist der freie Zugang zur Rückwand 15 für die Montage bzw. Demontage der über Bohrungen 48 an der Druckplatte 14 festlegbaren Kupplung gewährleistet.

Das sich von der Druckplatte 14 gegen das Wagenende E hin erstreckende Kupplungsgehäuse 22 ist gemäss Fig. 3 konisch erweitert und durch seitliche Abschlusswände 50 begrenzt.

## Patentansprüche

1. Wagenunterbau für Schienen- oder Strassenfahrzeuge, mit einer an einem Wagenboden (10) befestigten Druckplatte (14) für eine Wagenkupplung,
dadurch gekennzeichnet,
dass die Druckplatte (14) in einer quer zur Wagenlängsrichtung (x) in ein mittiges Bodenprofil (24) des Wagenbodens (10) eingefrästen Nut (16) eingesetzt und über ein in Wagenlängsrichtung (x) am Bodenprofil (24) festgelegtes, der Rückwand (15) der Druckplatte (14) stirnseitig anliegendes inneres Stützprofil (18) abgestützt ist.

2. Wagenunterbau nach Anspruch 1, dadurch gekennzeichnet, dass das innere Stützprofil (18) ein querschnittlich U-förmiges Profil ist, dessen Schenkelstreifen (38) mit dem Bodenprofil (24) unter Bildung einer Hohlkammer (19) verschweisst sind.

3. Wagenunterbau nach Anspruch 1 oder 2, dadurch gekennzeichnet, dass das innere Stützprofil (18) stirnseitig an einem Querträger (12) abgestützt ist.

4. Wagenunterbau nach einem der Ansprüche 1 bis 3, dadurch gekennzeichnet, dass der Rückwand (15) der Druckplatte (14) in ihrem Umfangbereich eine querschnittlich U-förmige Abdeckung, deren Seitenwände (42) mit dem Bodenprofil (24) unter Bildung eines äusseren Stützkastens (20) verschweisst sind, stirnseitig anliegt.

5. Wagenunterbau nach Anspruch 4, dadurch gekennzeichnet, dass die Seitenwände (42) des äusseren Stützkastens (20) im Bereich der Druckplatte (14) Handlöcher (46) für den freien Zugang zur Rückwand (15) der Druckplatte (14) aufweisen.

6. Wagenunterbau nach Anspruch 4 oder 5, dadurch gekennzeichnet, dass der äussere Stützkasten (20) stirnseitig an einem Querträger (12) abgestützt ist.

7. Wagenunterbau nach Anspruch 2 und 4, dadurch gekennzeichnet, dass zur Verschweissung der Schenkelstreifen (38) des inneren Stützprofils (18) und der Seitenwände (42) des äusseren Stützkastens (20) mit dem Bodenprofil (24) am Bodenprofil (24) längslaufende innere bzw. äussere Schweissstreifen (32,34) paarweise angeformt sind.

8. Wagenunterbau nach Anspruch 7, dadurch gekennzeichnet, dass das Bodenprofil (24) im Profilbereich (36) zwischen inneren und äusseren Schweissstreifen (32,34) verdickt ausgebildet ist und die Nut (16) innerhalb der verdickten Profilbereiche (36) verläuft.

9. Wagenunterbau nach einem der Ansprüche 1 bis 8, dadurch gekennzeichnet, dass das Bodenprofil (24) und das innere Stützprofil (18) aus einem Aluminiumlegierung stranggepresst sind.

## Claims

1. Vehicle underframe for rail or road vehicles, comprising a pressure plate (14) for a coupling secured to the bottom (10) of the vehicle, characterised in that the pressure plate (14) is inserted into a groove (16) milled into a central bottom profile (24) of the vehicle bottom (10) transversely to the longitudinal direction (x) of the vehicle and is supported by means of an inner supporting profile (18) fixed to the bottom profile (24) in the longitudinal direction (x) of the vehicle and bearing via its end face against the rear wall (15) of the pressure plate (14).

2. Vehicle underframe according to claim 1, characterised in that the inner supporting, profile (18) is a profile with a U-shaped cross section, the side strips (38) of which are welded to the bottom profile (24), thereby forming a hollow chamber (19).

3. Vehicle underframe according to claim 1 or claim 2, characterised in that the inner supporting profile (18) is supported at its end face on a cross member (12).

4. Vehicle underframe according to one of claims 1 to 3, characterised in that the rear wall (15) of the pressure plate (14) bears in its circumferential region via its end face against a cover with a U-shaped cross section, the side walls (42) of which are welded to the bottom profile (24), thereby forming an outer supporting body (20).

5. Vehicle underframe according to claim 4, characterised in that the side walls (42) of the outer supporting body (20) are provided in the region of the pressure plate (14) with handholes (46) for free access to the rear wall (15) of the pressure plate (14).

6. Vehicle underframe according to claim 4 or claim 5, characterised in that the outer supporting body (20) is supported at its end face on a cross member (12).

7. Vehicle underframe according to claims 2 and 4, characterised in that longitudinally extending inner and outer welded strips (32, 34) are integrally moulded in pairs on to the bottom profile (24) in order to weld the side strips (38) of the inner supporting profile (18) and the side walls (42) of the outer supporting body (20) to the bottom profile (24).

8. Vehicle underframe according to claim 7, characterised in that the bottom profile (24) is thickened in the profile region (36) between inner and outer welded strips (32, 34) and the groove (16) extends within the thickened profile regions (36).

9. Vehicle underframe according to one of claims 1 to 8, characterised in that the bottom profile (24) and the inner supporting profile (18) are extruded from an aluminium alloy.

## Revendications

1. Châssis pour des véhicules ferroviaires ou routiers, comportant une plaque de compression (14) fixée au plancher (10) du véhicule et destinée à un attelage, caractérisé en ce que la plaque de compression (14) est mise en place dans une gorge (16) fraisée transversalement à la direction longitudinale (x) du véhicule dans un profilé central (24) du plancher de véhicule (10), et en ce qu'elle est appuyée via un profilé d'appui intérieur (18) fixé en direction longitudinale (x) sur le profilé de plancher (24) et en appui du côté frontal contre la paroi arrière (15) de la plaque de compression (14).

2. Châssis selon la revendication 1 caractérisé en ce que le profilé d'appui intérieur (18) est un profilé de section en forme de U dont les bras (38) sont soudés avec le profilé de plancher (24) en formant une chambre creuse (19).

3. Châssis selon l'une ou l'autre des revendications 1 et 2, caractérisé en ce que le profilé d'appui intérieur (18) est appuyé du côté frontal contre un support transversal (12).

4. Châssis selon l'une quelconque des revendications 1 à 3, caractérisé en ce qu'une couverture à section en forme de U s'appuie du côté frontal contre la paroi arrière (15) de la plaque de compression (14) dans sa zone périphérique, et ses parois latérales (42) sont soudées avec le profilé de plancher (24) en formant un caisson d'appui extérieur (20).

5. Châssis selon la revendication 4, caractérisé en ce que les parois latérales (42) du caisson d'appui extérieur (20) présentent dans la zone de la plaque de compression (14) des trous à mains (46) pour l'accès libre à la paroi arrière (15) de la plaque de compression (14).

6. Châssis selon l'une ou l'autre des revendications 4 et 5, caractérisé en ce que le caisson d'appui extérieur (20) est appuyé du côté frontal contre un support transversal (12).

7. Châssis selon l'une des revendications 2 et 4, caractérisé en ce que pour souder les bras (38) du profilé d'appui intérieur (18) et les parois latérales (42) du caisson d'appui extérieur (20) avec le profilé de plancher (24), des bandes de soudage longitudinales (32, 34) intérieures et extérieures respectives sont formées par paire sur le profilé de plancher (24).

8. Châssis selon la revendication 7, caractérisé en ce que le profilé de plancher (24) est réalisé de façon épaissie dans la zone profilée (36) entre les bandes de soudage intérieures et extérieures (32, 34), et en ce que la gorge (16) s'étend à l'intérieur des zones profilées épaissies (36).

9. Châssis selon l'une quelconque des revendications 1 à 8, caractérisé en ce que le profilé de plancher (24) et le profilé d'appui intérieur (18) sont extrudés en un alliage d'aluminium.
